# EUROPÄISCHE PATENTSCHRIFT

(11) **EP 1 134 337 B1**
(45) Veröffentlichungstag und Bekanntmachung des Hinweises auf die Patenterteilung: **15.06.2005**
(21) Anmeldenummer: 01105726.2
(22) Anmeldetag: 08.03.2001
(51) Int. Cl.: E05B 63/04, E05B 65/08, E05B 9/00, E05C 3/00, E05B 9/08

(54) **Schloss, insbesondere für Konstruktionen aus Profilstäben**
Lock, in particular for constructions of profiled bars
Serrure, notamment pour construction de barres profilées

(30) Priorität: 16.03.2000 DE 10012959
(43) Veröffentlichungstag der Anmeldung: 19.09.2001
(73) Patentinhaber: ROBERT BOSCH GMBH, 70442 Stuttgart (DE)
(72) Erfinder: Koban, Johannes, 70178 Stuttgart (DE)

(56) Entgegenhaltungen:
- DE-C- 143 877
- DE-C- 801 969
- DE-U- 9 107 686
- FR-A- 2 388 112
- US-A- 2 420 743
- US-A- 2 638 370

## Beschreibung

### Stand der Technik

Die Erfindung geht aus von einem Schloss, insbesondere für Konstruktionen aus Profilstäben, nach der Gattung des Hauptanspruchs. Ein Schloss gemäß dem Oberbegriff des Anspruchs 1 wird in DE 801 969 C beschrieben.

Ein derartiges Schloss ist zum Beispiel aus dem MGE-Katalog 7.0, Seite 5-16 der Robert Bosch GmbH, Stuttgart, DE bekannt. Das Schloss ist insbesondere für Konstruktionen aus Profilstäben ausgelegt. Es weist einen Griff, der mit einem im Schloss angeordneten Riegel zusammenwirkt, und zwei miteinander verbindbare Gehäuseteile auf. In einem Gehäuseteil ist eine Durchgangsbohrung für den Griff ausgebildet. Wenigstens das andere Gehäuseteil weist eine Öffnung für den Eintritt eines Gegenstückes des Riegels in das Schloss und eine Montageseite zur Befestigung des Schlosses an einem Bauteil auf. Die Montageseite und die Durchgangsbohrung sind im wesentlichen senkrecht zueinander angeordnet. Dadurch ist das Schloss für den Einsatz auf zwei Bauteilen, wie einem Türrahmen und einem Türflügel, und nicht dazwischen ausgelegt.

Es kommt vor, dass eine Tür als Schiebetür oder Schwenktür ausgebildet ist. Hierbei wiederum kann das Schloss rechts oder links an der Tür angebaut sein. Für jede Anbaumöglichkeit ist ein separates Schloss erforderlich. Das bedeutet, dass vier verschiedene Schlösser am Lager gehalten werden müssen, wodurch die Kosten für die Lagerhaltung und der Aufwand für die Logistik steigen.

Der Grund ist der Aufbau des Schlosses. Ein Gehäuseteil ist als Glocke ausgebildet, im dem der Griff gelagert ist. Das andere Gehäuseteil ist als Deckel ausgebildet und weist eine Montageseite für die Befestigung an einem Bauteil auf. Das Schloss hat eine rechteckige Grundfläche mit unterschiedlichen Seitenlängen für den Anbau an verschieden breiten Profilstäben. Je nachdem, an was für einen Profilstabtyp das Schloss angebaut wird, wird an den Bereichen, an denen das Gegenstück für den Riegel in das Schloss eindringt, eine Abdeckung entlang einer Sollbruchlinie herausgebrochen. Der Riegel und eine Rückholfeder müssen je nach Anbaustellung eingebaut werden. Insgesamt ist das Schloss somit recht aufwändig für den jeweiligen Anwendungsfall umzubauen.

Demgegenüber besteht die Aufgabe der Erfindung darin, ein Schloss bereitzustellen, mit dem unterschiedliche Einbaulagen an unterschiedlich breiten Profilstäben realisiert werden können.

Erfindungsgemäß wird die Aufgabe dadurch gelöst, dass jedes Gehäuseteil zwei rechtwinklig zueinander angeordnete Öffnungen für den Eintritt des mit dem Riegel zusammenwirkenden Gegenstücks aufweist.

### Vorteile der Erfindung

Das erfindungsgemäße Schloss mit den kennzeichnenden Merkmalen des Hauptanspruchs hat neben der Anwendbarkeit für unterschiedlich breite Profilstäbe den Vorteil, dass nur noch ein Schloss am Lager gehalten werden muss, an dem keine nachträglichen Bearbeitungen, wie das Herausbrechen einer Abdeckung, erforderlich sind. Es ist dennoch für Schwenk- und Schiebetüren und dies rechts oder links an der Tür verwendbar.

Hierzu haben die Montageseiten eine im wesentlichen rechteckige Grundfläche, wobei eine Öffnung in der jeweiligen Montageseite quer zu einer der langen Längsseiten und in einer sich daran anschließenden Seitenwand ausgebildet ist und eine Öffnung quer zu einer der kurzen Längsseiten und in einer sich daran anschließenden Seitenwand ausgebildet ist.

Die vielfältige Verwendbarkeit wird erweitert, indem jedes Gehäuseteil eine Aufnahme für den Riegel aufweist, wobei die beiden Aufnahmen bei zusammengefügten Gehäuseteilen im Schloss eine Lagerstelle für den Riegel bilden. Hierzu ist es am vorteilhaftesten, wenn die Lagerstelle den Riegel mittig zwischen den beiden Montageseiten lagert.

Der Aufbau wird nochmals vereinfacht, wenn der Riegel zwei in gleicher Drehrichtung gerichtete Haken aufweist, die das Gegenstück umgreifen. Hierbei haben der Riegel und eine Rückholfeder für den Riegel nur eine Einbaulage für verschiedene Anbaulagen des Schlosses an Konstruktionen.

Es ist besonders günstig, wenn der Riegel eine Aufnahme für die Betätigungseinrichtung aufweist, in der Ausnehmungen für zwei verschiedene Typen von Betätigungseinrichtungen eingeformt sind, wobei vorzugsweise eine Ausnehmung für einen Vierkant und eine Ausnehmung für einen Doppelbart ausgebildet ist.

Zur Unfallvermeidung ist es sinnvoll, wenn eine Abdeckung für die Öffnungen vorgesehen ist, die auf der nicht montierten Montageseite angebracht ist und die Öffnungen seitlich von dieser Montageseite offenlässt. Diese Abdeckung lagert vorzugsweise auch die Betätigungseinrichtung drehbar.

Es ist günstig, wenn die beiden Gehäuseteile im wesentlichen spiegelsymmetrisch zu einer durch das Schloss verlaufenden Spiegelebene ausgebildet sind, zu welcher die Lagerstelle des Riegels parallel und vorzugsweise ohne Abstand angeordnet ist.

In einer bevorzugten Ausführungsform ist die Betätigungseinrichtung als ein Griff ausgebildet, in den ein Schließzylinder integriert ist, der einen quer zur Längsachse des Schließzylinders verschiebbaren Sperrbolzen aufweist. An den Gehäuseteilen oder an der Abdeckung sind dann zur Aufnahme des Sperrbolzens zwei oder vier sich diametral gegenüberliegende Ausnehmungen ausgebildet.

Für die Montage des Schlosses ist es günstig, wenn die beiden Gehäuseteile über einen Presssitz miteinander verbindbar sind, da dadurch die Vormontage erleichtert wird.

Weitere Vorteile und vorteilhafte Weiterbildungen des erfindungsgemäßen Schlosses ergeben sich aus den Unteransprüchen und der Beschreibung.

### Zeichnung

Ein Ausführungsbeispiel der Erfindung ist in der Zeichnung dargestellt und in der nachfolgenden Beschreibung näher erläutert. Es zeigen:
- Figur 1: einen perspektivischen Ausschnitt einer Tür mit einem Schloss,
- Figur 2: eine perspektivische Explosionsdarstellung des Schlosses aus Figur 1,
- Figur 3: einen Schnitt gemäß den Schnittlinien III-III in Figur 1 und
- Figur 4: das Schloss nach Figur 2 mit einem abgewandelten Riegel.

### Beschreibung des Ausführungsbeispiels

In der Figur 1 ist ein Ausschnitt einer Tür 10 und ein Schloss 12 gezeigt. Bei der Tür 10 handelt es sich um eine Konstruktion aus an und für sich bekannten Profilstäben 14, 16. Das Schloss ist auf und nicht zwischen den Profilstäben 14, 16 angebracht. Es können auch andere Bauteile als die Profilstäbe 14, 16 verwendet werden. Der in der Figur 1 links gezeigte Profilstab 14 entspricht dabei dem Türrahmen und der rechts gezeigte Profilstab 16 dem Türflügel der Tür 10. Die Tür 10 kann sowohl eine Schwenk- als auch eine Schiebetür sein. In hinterschnittenen Längsnuten 18 der Profilstäbe 14, 16 ist ein Schutzgitter 20 angeordnet, wie es zum Beispiel um industrielle Fertigungsanlagen verwendet wird. Jedoch sind auch andere Flächenelemente denkbar.

Aus der Explosionsdarstellung der Figur 2 gehen als wesentliche Komponenten des Schlosses 12 zwei miteinander verbindbare Gehäuseteile 22, 24, ein Riegel 26, eine Rückholfeder 28, eine Abdeckung 30, einen Griff 32, ein Gegenstück 33 (Figur 3) für den Riegel 26 und verschiedene Befestigungsmittel die auch als Verbindungsmittel dienen, hervor. Die Befestigungsmittel sind hierbei zwei Hammermuttern 34, eine Schraube 36, eine Unterlegscheibe 38 und zwei Schrauben 40 für die Hammermuttern 34.

Die Gehäuseteile 22, 24 sind im wesentlichen spiegelsymmetrisch zu einer durch das Schloss 12 verlaufenden Spiegellinie ausgebildet und über einen Presssitz miteinander verbunden. Beide Gehäuseteile 22, 24 haben eine Schalenform und sind im Druckgußverfahren hergestellt. Alternativ können die Gehäuseteile 22, 24 auch als Kunststoffspritzgussteile ausgebildet sein. Eine Außenseite der Gehäuseteile 22, 24 ist als Montageseite 42 oder Grundseite mit einer rechteckigen Grundfläche ausgebildet. Die Montageseite 42 dient der Befestigung des Schlosses 12 am Profilstab 16. An die zwei langen Längsseiten 44 der Montageseite 42 schließt sich jeweils eine Seitenwand 46 an und an die zwei kürzeren Längsseiten 48 jeweils eine Seitenwand 50. Die Montageseite 42, die Seitenwände 46 und 50 stehen im rechten Winkel zueinander.

Jedes Gehäuseteil 22, 24 weist zwei im rechten Winkel zueinander angeordnete Öffnungen 52, 54 oder Mäuler für den Eintritt des mit dem Riegel 26 zusammenwirkenden Gegenstückes 33 (Figur 3) in das Schloss 12 auf. Hierzu ist die Öffnung 52 in der Montageseite 42 quer zur langen Längsseite 44 und in der sich daran anschließenden Seitenwand 46 ausgebildet. Die Öffnung 54 ist in der Montageseite 42 quer zur kurzen Längsseite 48 und in der sich daran anschließenden Seitenwand 50 ausgebildet.

An der Montageseite 42 ist eine im wesentlichen T-förmige Vertiefung 55 zur Aufnahme der Abdeckung 30 ausgebildet. Mit dem Basisschenkel umgibt die Vertiefung 55 die von der kurzen Längsseite 50 ausgehende Öffnung 54 und mit einer Hälfte des Kopfschenkels, der von einer langen Längsseite 46 zur anderen reicht, die Öffnung 52.

In den Gehäuseteilen 22, 24 sind noch mehrere durch Rippen 56 getrennte Kammern 57 angeordnet. Durch die Rippen 56 wird die Steifigkeit erhöht und durch die Kammern 57 das Gewicht reduziert. Die Rippen 56 und Kammern 57 sind ferner so dimensioniert, dass der Riegel 26 und die Feder 28 genügend Raum haben. Außerdem sind in den Gehäuseteilen 22, 24 an und für sich bekannte Stufenbohrungen 58 zum Durchführen der Schrauben 40 und zur Aufnahme der Schraubenköpfe und/oder von Muttern ausgebildet. Somit können die Gehäuseteile 22, 24 miteinander fixiert und/oder an einem Profilstab 14, 16 befestigt werden.

In jedem Gehäuseteil 22, 24 ist eine zentrische Durchgangsbohrung 60 ausgebildet, wobei die Montageseiten 42 und die Durchgangsbohrungen 60 im wesentlichen senkrecht zueinander angeordnet sind. Dadurch ist dieses Schloss 12 auf die bereits beschriebene Montage auf beiden und nicht zwischen den Profilstäben 14, 16 ausgelegt.

Die beiden Durchgangsbohrungen 60 der Gehäusehälften 22, 24 dienen einerseits dem Durchführen des Griffes 32. Andererseits bilden ihre einander zugewandten Ränder eine Aufnahme 62 für den Riegel 26. Aus der Figur 3 geht hervor, dass die beiden Aufnahmen 62 bei zusammengefügten Gehäuseteilen 22, 24 im Schloss 12 eine Lagerstelle 64 für den Riegel 26 bilden. Dadurch, dass die beiden Gehäuseteile 22, 24 im wesentlichen spiegelsymmetrisch zu einer durch das Schloss 12 verlaufenden Spiegelebene ausgebildet sind, zu welcher die Lagerstelle 64 des Riegels 26 parallel und vorzugsweise ohne Abstand angeordnet ist bzw. dadurch, dass die Lagerstelle 64 den Riegel 26 mittig zwischen den beiden Montageseiten 42 lagert, kann der gleiche Griff 32 leicht an beiden Montageseiten 42 angebracht werden. Zwar können die Aufnahmen 62 auch so ausgebildet sein, dass die Lagerstelle 62 nicht mittig, d.h. mit Abstand zur Spiegelebene, zwischen den Montageseiten 42 verläuft. Dann wären aber verschiedene Griffe 32 oder Distanzstücke erforderlich.

Der in der Lagerstelle 64 drehbar gelagerte Riegel 26, der auch als Schlossfalle oder Drehfalle bezeichnet werden kann, hat ein ringförmiges Mittelteil 66, das mit Kunststoff so umspritzt ist, dass sich in der Lagerstelle 64 ein leichter Spielsitz ergibt. Von dem ringförmigen Mittelteil 66 stehen zwei in die gleiche Drehrichtung gerichtete Haken 68, 70 ab, von denen eines je nach Einbaulage das Gegenstück 33 umgreifen kann. Die Haken 68, 70 stehen, wie die Öffnungen 52, 54, im rechten Winkel zueinander und sind in Einbaulage auch in deren Bereichen angeordnet. Ferner steht noch ein Fortsatz 72 ab, der als der eine Anlenkpunkt für die Rückholfeder 28 dient.

Der Riegel 26 und die Rückholfeder 28 haben nur eine Einbaulage im Schloss 12 für die verschiedenen Anbaulagen des Schlosses 12 an Konstruktionen. An einem oder beiden Gehäuseteile 22, 24 ist ein Zapfen 74 ausgebildet, an dem die Rückholfeder 28 ihren zweiten Anlenkpunkt hat, der auch als Anschlag für den Riegel 26 dienen kann und somit dessen Drehbewegung begrenzt.

Der Riegel 26 in der Figur 3 hat durch die Kunststoffumspritzung eine Aufnahme 76 mit Ausnehmungen für den Griff 32, an dessen Stirnbereich ein Vierkant 78 ausgebildet ist. Aus der Figur 4 geht hervor, dass der dortige Riegel 26a eine Aufnahme 76a mit Ausnehmungen für einen Doppelbart aufweist. Der Einfachheit halber ist nur eine Ausnehmung für einen Doppelbart vorgesehen. Vorzugsweise sind jedoch zwei im rechten Winkel zueinander stehenden Ausnehmungen für zwei verschiedene Anbaupositionen des Doppelbarts vorgesehen. Außerdem ist zu erkennen, dass in einer Aufnahme 76, 76a Ausnehmungen sowohl für einen Vierkant als auch einen bzw. zwei Doppelbärte ausgebildet sein können. Dadurch kann derselbe Riegel 26, 26a für zwei verschiedene Typen von Griffen 32 verwendet werden. Durch die Kunststoffumspritzung ist die Herstellung einfach realisierbar.

Die Abdeckung 30 hat eine der Vertiefung 55 angepasste T-Form und ist an der nicht montierten Montageseite 42 des Schlosses 12 angebracht. Sie dient der teilweisen Abdeckung der Öffnungen 52, 54, indem im wesentlichen die im Bereich der Montageseite 42 liegenden Teile der Öffnungen 52, 54 abdeckt werden. Dies wird durch die flache T-Form der Abdeckung 30 erzielt, wodurch die Öffnungen 52, 54 seitlich von der Montageseite 42 bzw. die Öffnungen 52, 54 im Bereich der Seitenwände 46, 50 offen sind. Durch die T-Form kann die Abdeckung 30 weiterhin an beiden Montageseiten 42 des Schlosses 12 angebracht werden. Mit hakenförmigen Fortsätzen 80, die in korrespondierenden Ausnehmungen 82 der Montageseiten 42 anordenbar sind, lässt sich die Abdeckung 30 am Gehäuseteil 24 einrasten und fixieren. Dadurch entsteht auch eine Verdrehsicherung für die Abdeckung 30. Da, wo sich die Schenkel der T-förmigen Abdeckung 30 treffen, steht ein buchsenförmiger Fortsatz 84 ab, der in die Durchgangsbohrung 60 des Gehäuseteils 22, 24 reicht.

In diesem buchsenförmigen Fortsatz 84 ist der Griff 32 mit einem zylindrischen Abschnitt 86 vorzugsweise drehbar gelagert. Im Griff 32, der mit dem Riegel 26 zusammenwirkt, ist ein Schließzylinder 88 integriert, der einen quer zur Längsachse des Schließzylinders 88 verschiebbaren Sperrbolzen 90 aufweist. Es ist auch denkbar, einen Griff 32 ohne Schließzylinder 88 zu verwenden. Statt dem dargestellten Griff 32 kann auch eine andere geeignete Betätigungseinrichtung für den Griff 26 verwendet werden.

Wie aus der Figur 3 hervorgeht, sind an dem buchsenförmigen Fortsatz 84 vier sich diametral gegenüberliegende Ausnehmungen 92 zur Aufnahme des Sperrbolzens 90 und somit zur Verriegelung des Schlosses 12 ausgebildet. Es ist auch denkbar, dass die Ausnehmungen 92 nicht an dem buchsenförmigen Fortsatz 84 sondern an den Gehäuseteilen 22, 24 ausgebildet sind.

Wie ferner aus der Figur 3 noch hervorgeht, ist als letzter Bestandteil des Schlosses 12 das Gegenstück 33 für den Riegel 26 dargestellt. Eine Schraube 94 mit einem T-förmigen Hammerkopf 96 ist so in eine in einer Längsnut 18 des Profilstabes 14 eingelegte Hammermutter 34 gedreht, dass der Hammerkopf mit seiner Längserstreckung parallel zur Längsnut 18 angeordnet ist. An der Außenseite der Längsnut 18 ist eine Unterlegscheibe 98 und eine Kontermutter 100 angeordnet, um die Schraube 94 bzw. das Gegenstück 33 in der Lage zu fixieren.

Zur Montage des Schlosses 12 an den in der Figur 1 dargestellten Profilstäben 14, 16 wird zunächst die Abdeckung 30 an der Montageseite 42 des Gehäuseteiles 24 angebracht. Dann wird der Griff 32 durch den buchsenförmigen Fortsatz 84 geführt und auf den Vierkant 78 seines zylindrischen Abschnitts 86 der Riegel 26 gesetzt. Mit der Scheibe 38 und der Schraube 36 wird der Riegel 26 anschließend am Griff 32 fixiert. Zu achten ist hierbei auf die richtige Einbaulage des Griffes 32. Als nächstes wird die Feder 28 am Fortsatz 72 und am Zapfen 74 angebracht. Dadurch werden die Haken 68, 70 des Riegels 26 in den Bereich der Öffnungen 52, 54 bzw. die Schließstellung gezogen. Danach wird das Gehäuseteil 22 auf das Gehäuseteil 24 gesetzt. Durch den Presssitz halten die Gehäuseteile 22, 24 aneinander. Zusätzlich kann aber noch über eine Schraube 40 und eine Mutter, die in miteinander korrespondierenden Stufenbohrungen 58 angeordnet sind, eine Sicherung erfolgen.

Anschließend wird das vormontierte Schloss 12 in der gewünschten Lage am Profilstab 16 befestigt. Hierzu wird das Schloss 12 mit seiner langen Längsseite 44 quer zum Profilstab 16 ausgerichtet. Das Schloss 12 wird dann mittels zweier durch zwei Stufenbohrungen 58 geführten und in Hammermuttern 34, die in der Längsnut 18 angeordnet sind, gedrehte Schrauben 40 fixiert.

Als letztes muss das Gegenstück 33 am Profilstab 14 angebracht werden. Hierzu wird die Kontermutter 100, dann die Unterlegscheibe 98 und schließlich die Hammermutter 34 auf der Schraube 94 angeordnet. Die Hammermutter 34 wird in üblicher Weise in der Längsnut 18 angeordnet und der Hammerkopf 96 der Schraube 94 ausgerichtet. Danach wird das Gegenstück 33 zur Öffnung 54 ausgerichtet und durch Anziehen der Kontermutter 100 fixiert. Es ist auch möglich, zuerst das Gegenstück 33 und dann das Schloss 12 zu montieren.

Soll das Schloss 12 an dünneren Profilstäben angeordnet werden, so wird es um 90° zur in der Figur 1 dargestellten Lage bzw. um 90° zur Durchgangsbohrung 60 gedreht. Der Griff 32 wird ebenfalls um 90° zur Durchgangsbohrung 60 gedreht angebracht. Die Montage an den dünneren Profilstäben erfolgt dann analog zu der bereits beschriebenen.

Das erfindungsgemäße Schloss 12 hat den Vorteil, dass es für verschiedene Profilstabgrößen bzw. Bauteilgrößen, bei Schiebe- und Schwenktüren in linker und rechter Einbaulage der Tür verwendet werden kann.

## Patentansprüche

1. Schloss (12), insbesondere für Konstruktionen aus Profilstäben (14, 16), mit einer Betätigungseinrichtung, wie einem Griff (32), der mit einem, in dem Schloss (12) angeordneten Riegel (26) zusammenwirkt, mit zwei miteinander verbindbaren Gehäuseteilen (22, 24), von denen wenigstens das eine eine Durchgangsbohrung (60) für die Betätigungseinrichtung und wenigstens das andere mindestens eine Öffnung (52, 54) für den Eintritt eines Gegenstückes (33) des Riegels (26) in das Schloss (12) und eine Montageseite (42) zur Befestigung des Schlosses (12) an einem Bauteil aufweist, wobei die Montageseite (42) und die Durchgangsbohrung (60) im Wesentlichen senkrecht zueinander angeordnet sind, wobei jedes Gehäuseteil (22, 24) eine Durchgangsbohrung (60) für die Betätigungseinrichtung, mindestens eine Öffnung (52, 54) für den Eintritt des Gegenstückes (33) und eine Montageseite (42) zur Befestigung an einem Bauteil aufweist, **dadurch gekennzeichnet, dass** jedes Gehäuseteil (22, 24) zwei, im rechten Winkel zueinander angeordnete Öffnungen (52, 54) für den Eintritt des mit dem Riegel (26) zusammenwirkenden Gegenstückes (33) in das Schloss (12) aufweist.

2. Schloss (12) nach Anspruch 1, **dadurch gekennzeichnet, dass** die Montageseiten (42) eine im Wesentlichen rechteckige Grundfläche haben, dass eine Öffnung (52) in der jeweiligen Montageseite (42) quer zu einer der langen Längsseiten (44) und in einer sich daran anschließenden Seitenwand (46) ausgebildet ist und/oder dass eine Öffnung (54) in der jeweiligen Montageseite (42) quer zu einer der kurzen Längsseiten (48) und in einer sich daran anschließenden Seitenwand (50) ausgebildet ist.

3. Schloss (12) nach einem der Ansprüche 1 bis 2, **dadurch gekennzeichnet, dass** jedes Gehäuseteil (22, 24) eine Aufnahme (62) für den Riegel (26) aufweist, wobei die beiden Aufnahmen (62) bei zusammengefügten Gehäuseteilen (22, 24) im Schloss (12) eine Lagerstelle (64) für den Riegel (26) bilden.

4. Schloss (12) nach Anspruch 3, **dadurch gekennzeichnet, dass** die Lagerstelle (64) den Riegel (26) mittig zwischen den beiden Montageseiten (42) drehbar lagert.

5. Schloss (12) nach einem der Ansprüche 1 bis 4, **dadurch gekennzeichnet, dass** der Riegel (26) zwei in gleicher Drehrichtung gerichtete Haken (68, 70) aufweist, die das Gegenstück (33) umgreifen.

6. Schloss (12) nach einem der Ansprüche 1 bis 5, **dadurch gekennzeichnet, dass** der Riegel (26) und eine Rückholfeder (28) für den Riegel (26) nur eine Einbaulage für verschiedene Anbaustellungen des Schlosses (12) an Konstruktionen haben.

7. Schloss (12) nach einem der Ansprüche 1 bis 6, **dadurch gekennzeichnet, dass** der Riegel (26) eine Aufnahme (76, 76a) für die Betätigungseinrichtung aufweist und dass in der Aufnahme (76, 76a) Ausnehmungen für zwei verschiedene Typen von Betätigungseinrichtungen eingeformt sind, wobei vorzugsweise eine Ausnehmung für einen Vierkant (78) und zwei im rechten Winkel zueinander stehende Ausnehmungen für einen Doppelbart ausgebildet sind.

8. Schloss (12) nach einem der Ansprüche 1 bis 7, **dadurch gekennzeichnet, dass** eine Abdeckung (30) für die mindestens eine Öffnung (52, 54) vorgesehen ist, die auf der nicht an einem Bauteil montierten Montageseite (42) angebracht ist, die mindestens eine Öffnung (52, 54) seitlich von dieser Montageseite (42) offen lässt und die Betätigungseinrichtung vorzugsweise drehbar lagert.

9. Schloss (12) nach Anspruch 8, **dadurch gekennzeichnet, dass** an der Abdeckung (30) hakenförmige Fortsätze (80) vorgesehen sind, die in korrespondierenden Ausnehmungen (82) der Montageseite (42) anordenbar sind.

10. Schloss (12) nach einem der Ansprüche 3 bis 9, **dadurch gekennzeichnet, dass** die beiden Gehäuseteile (22, 24) im Wesentlichen spiegelsymmetrisch ausgebildet sind.

11. Schloss (12) nach einem der Ansprüche 1 bis 10, **dadurch gekennzeichnet, dass** die Betätigungseinrichtung ein Griff (32) ist, in den ein Schließzylinder (88) integriert ist, der einen quer zur Längsachse des Schließzylinders (88) verschiebbaren Sperrbolzen (90) aufweist, und dass an den Gehäuseteilen (22, 24) oder der Abdeckung (30) zur Aufnahme des Sperrbolzens (90) zwei oder vier, sich diametral gegenüberliegende Ausnehmungen (92) ausgebildet sind.

12. Schloss (12) nach einem der Ansprüche 1 bis 11, **dadurch gekennzeichnet, dass** die beiden Gehäuseteile (22, 24) über einen Presssitz miteinander verbindbar sind.

## Claims

1. Lock (12), in particular for constructions of profiled bars (14, 16), having an actuating device, such as a handle (32), which interacts with a bolt (26) arranged in the lock (12), having two housing parts (22, 24) which can be connected to each other and of which at least one has a through-hole (60) for the actuating device and at least the other has at least one opening (52, 54) for the entry of a counterpart (33) of the bolt (26) into the lock (12) and a mounting side (42) for fastening the lock (12) to a component, the mounting side (42) and the through-hole (60) being arranged essentially perpendicular to each other, each housing part (22, 24) having a through-hole (60) for the actuating device, at least one opening (52, 54) for the entry of a counterpart (33) and a mounting side (42) for the fastening to a component, **characterized in that** each housing part (22, 24) has two openings (52, 54), which are arranged at right angles to each other, for the entry of the counterpart (33), which interacts with the bolt (26), into the lock (12).

2. Lock (12) according to Claim 1, **characterized in that** the mounting sides (42) have an essentially rectangular area, **in that** an opening (52) in the particular mounting side (42) is formed transversely to one of the long longitudinal sides (44) and in a side wall (46) adjoining it, and/or **in that** an opening (54) in the particular mounting side (42) is formed transversely to one of the short longitudinal sides (48) and in a sidewall (50) adjoining it.

3. Lock (12) according to either of Claims 1 and 2, **characterized in that** each housing part (22, 24) has a socket (62) for the bolt (26), the two sockets (62), when the housing parts (22, 24) are joined together, forming a bearing point (64) for the bolt (26) in the lock (12).

4. Lock (12) according to Claim 3, **characterized in that** the bearing point (64) rotatably supports the bolt (26) centrally between the two mounting sides (42).

5. Lock (12) according to one of Claims 1 to 4, **characterized in that** the bolt (26) has two hooks (68, 70) which are directed in the same direction of rotation and engage around the counterpart (33).

6. Lock (12) according to one of Claims 1 to 5, **characterized in that** the bolt (26) and a restoring spring (28) for the bolt (26) have only one installation position for various fitting positions of the lock (12) on constructions.

7. Lock (12) according to one of Claims 1 to 6, **characterized in that** the bolt (26) has a socket (76, 76a) for the actuating device, and **in that** recesses for two different types of actuating devices are formed in the socket (76, 76a), with preferably one recess being formed for a square (78) and two recesses which are at right angles to each other being formed for a two-way key bit.

8. Lock (12) according to one of Claims 1 to 7, **characterized in that** a covering (30) is provided for the at least one opening (52, 54), which covering is fitted on the mounting side (42) which is not mounted on a component, leaves the at least one opening (52, 54) to the side of this mounting side (42) open and preferably rotatably supports the actuating device.

9. Lock (12) according to Claim 8, **characterized in that** hook-shaped extensions (80) are provided on the covering (30) and can be arranged in corresponding recesses (82) of the mounting side (42).

10. Lock (12) according to one of Claims 3 to 9, **characterized in that** the two housing parts (22, 24) are of essentially mirror-symmetrical design.

11. Lock (12) according to one of Claims 1 to 10, **characterized in that** the actuating device is a handle (32) in which is integrated a locking cylinder (88) which has a locking pin (90), which can be displaced transversely to the longitudinal axis of the locking cylinder (88), and **in that** two or four diametrically opposite recesses (92) are formed on the housing parts (22, 24) or the covering (30) for receiving the locking pin (90).

12. Lock (12) according to one of Claims 1 to 11, **characterized in that** the two housing parts (22, 24) can be connected to each other via a press fit.

## Revendications

1. Serrure (12), notamment pour des constructions faites de barres profilées (14, 16) dans laquelle :
- un dispositif de manoeuvre, tel qu'une poignée (32), coopère avec un verrou (26) monté dans la serrure,
- deux parties de boîtier (22, 24) peuvent être reliées entre elles et au moins l'une d'elles présente un alésage de passage (60) pour le dispositif de manoeuvre, tandis qu'au moins l'autre présente au moins une ouverture (52, 54) pour servir d'entrée à une contrepartie (33) du verrou (26) dans la serrure (12) et une face de montage (42) pour fixer la serrure (12) sur un composant, cette face (42) et l'alésage (60) étant essentiellement perpendiculaires l'un à l'autre,
- chaque partie de boîtier (22, 24) présente un alésage de passage (60) pour le dispositif de manoeuvre, au moins une ouverture (52, 54) pour servir d'entrée à la contrepartie (33) et une face de montage (42) pour une fixation sur un composant,
**caractérisée en ce que**
chaque partie de boîtier (22, 24) présente deux ouvertures (52, 54) disposées à angle droit l'une de l'autre, pour servir d'entrée dans la serrure (12) à la contrepartie (33) coopérant avec le verrou (26).

2. Serrure (12) selon la revendication 1,
**caractérisée en ce que**
les faces de montage (42) ont une surface de base essentiellement rectangulaire, et dans chacune de ces faces se trouve une ouverture (52) perpendiculaire à un des longs côtés (44), et débouchant dans la paroi latérale (46) qui fait suite à ce côté, et/ou une ouverture (54) est pratiquée dans chaque face de montage (42) perpendiculairement à un des côtés courts (48) et débouche dans la paroi latérale (50) qui fait suite à ce côté.

3. Serrure (12) selon la revendication 1 ou 2,
**caractérisée en ce que**
chaque partie de boîtier (22, 24) présente un logement (62) pour le levier (26) et les deux logements (62), quand les parties de boîtier (22, 24) sont assemblées, forment dans la serrure (12) un point d'appui (64) pour le verrou (26).

4. Serrure (12) selon la revendication 3,
**caractérisée en ce que**
par les points d'appui (64), le verrou (26) est monté tournant entre les deux faces de montage (42).

5. Serrure (12) selon une des revendications 1 à 4,
**caractérisée en ce que**
le verrou (26) présente deux crochets (68, 70) orientés dans la même direction de rotation et qui sont en prise avec l'extérieur de la contrepartie (33).

6. Serrure (12) selon une des revendications 1 à 5,
**caractérisée en ce que**
le verrou (26) et un ressort de rappel (28) de ce verrou présentent une seule position de montage pour les différentes positions d'installation de la serrure (12) sur les constructions.

7. Serrure (12) selon une des revendications 1 à 6,
**caractérisée en ce que**
le verrou (26) pour accueillir le dispositif de manoeuvre, présente un logement (76, 76a) dans lequel sont formés des évidements pour deux types différents de dispositif de manoeuvre, à savoir de préférence un évidement pour un quatre-pans (78) et deux évidements disposés à angle droit pour une queue de pie.

8. Serrure (12) selon une des revendications 1 à 7,
**caractérisée en ce qu'**
un couvercle (30) est prévu pour au moins une ouverture (52, 54) qui se trouve sur le côté de montage (42) non appliqué sur un composant, le couvercle laissant au moins une ouverture (52, 54) ouverte sur le côté de cette face de montage (42) et servant avantageusement de palier de rotation au dispositif de manoeuvre.

9. Serrure (12) selon la revendication 8,
**caractérisée en ce que**
sur le couvercle (30) sont prévus des appendices (80) en forme de crochets qui peuvent être engagés dans des évidements correspondants (82) de la face de montage (42).

10. Serrure (12) selon une des revendications 3 à 9,
**caractérisée en ce que**
les deux parties de boîtier (22, 24) sont essentiellement symétriques l'une de l'autre.

11. Serrure (12) selon une des revendications 1 à 10,
**caractérisée en ce que**
le dispositif de manoeuvre est une poignée (32) à laquelle est intégré un cylindre de fermeture (88) qui présente un ergot d'arrêt (90), pouvant coulisser perpendiculairement à son axe longitudinal, avec deux ou quatre évidements diamétralement opposés (92) réalisés sur une partie de boîtier (22, 24) ou sur le couvercle (30) pour accueillir l'ergot d'arrêt (90).

12. Serrure (12) selon une des revendications 1 à 11,
**caractérisée en ce que**
les deux parties de boîtier (22, 24) peuvent être reliées l'une à l'autre sans jeu.
